# EUROPÄISCHE PATENTSCHRIFT

(11) **EP 2 195 600 B1**
(45) Veröffentlichungstag und Bekanntmachung des Hinweises auf die Patenterteilung: **20.07.2011**
(21) Anmeldenummer: 09776014.4
(22) Anmeldetag: 24.07.2009
(51) Int. Cl.: F41H 5/18, F41H 5/26

(54) **SCHUTZVORRICHTUNG FÜR EINE OPTISCHE EINRICHTUNG EINES FAHRZEUGS, INSBESONDERE EINES KAMPFFAHRZEUGS**
PROTECTION DEVICE FOR AN OPTICAL APPARATUS OF A VEHICLE, IN PARTICULAR OF A MILITARY VEHICLE
ÉQUIPEMENT DE PROTECTION POUR UN DISPOSITIF OPTIQUE D'UN VÉHICULE, EN PARTICULIER D'UN VÉHICULE DE COMBAT

(30) Priorität: 23.08.2008 DE 102008039512
(43) Veröffentlichungstag der Anmeldung: 16.06.2010
(73) Patentinhaber: Krauss-Maffei Wegmann GmbH & Co. KG, 80997 München (DE)
(72) Erfinder: SPRAFKE, Uwe, 34270 Schauenburg (DE); PENTZEK, Mirko, 80997 München (DE); FEHR, Michael, 34590 Wabern (DE)
(74) Vertreter: Feder Walter Ebert
(86) Internationale Anmeldenummer: PCT/DE2009/001040
(87) Internationale Veröffentlichungsnummer: WO 2010/022695

(56) Entgegenhaltungen:
- EP-A1- 1 491 847
- DE-A1- 3 632 923
- GB-A- 2 443 826
- US-A- 5 375 505

## Beschreibung

Die Erfindung betrifft eine Schutzvorrichtung für eine optische Einrichtung eines Fahrzeugs, insbesondere eines Kampffahrzeugs. Solche optischen Einrichtungen können beispielsweise ein Periskop, ein Winkelspiegel, ein Zielfernrohr oder ein Nachtsichtgerät darstellen. Im Normalbetrieb des Fahrzeugs sind im Regelfalle keine Schutzelemente vor der Optik angeordnet, damit eine freie Durchsicht möglich ist. Falls jedoch das Fahrzeug einer Bedrohung ausgesetzt ist, so ist es bekannt, vor das Sichtfenster der optischen Einrichtung zum Schutz der Optik ein Schutzelement aus einer Bereitschaftsstellung in eine Schutzstellung zu verstellen. Damit die Verwendung der optischen Einrichtung auch in der Schutzstellung des Schutzelementes möglich ist, weist das Schutzelement zumeist eine kleine Öffnung auf, so dass der Sichtbereich der optischen Einrichtung verringert, aber nicht auf Null reduziert ist. Dies ist beispielsweise bei einem Periskop eines Kampffahrzeugs im Kampfeinsatz sinnvoll, damit der Kommandant auch weiterhin die Umgebung beobachten kann.

Durch das Schutzelement der Schutzvorrichtung wird ein Schutzniveau für die optische Einrichtung bereitgestellt. Wenn sich das Schutzelement in der Bereitschaftsstellung befindet, ist der Sichtbereich der optischen Einrichtung nicht eingeschränkt, so dass sich gleichfalls kein Schutz für die optische Einrichtung ergibt. Wenn das Schutzelement vor das Sichtfenster der optischen Einrichtung verstellt wird, wird ein Teilbereich des Sichtfensters von dem Schutzelement abgedeckt. Das Schutzniveau geht daher einher mit dem Abdeckgrad, der durch die Stellung des Schutzelementes erreicht wird. Bei einem Abdeckgrad von 50 % beträgt auch das Schutzniveau 50%. Wenn sich das Schutzelement in der Bereitschaftsstellung befindet und somit abseits des Sichtfensters der optischen Einrichtung steht, wird auch kein Schutz für die optische Einrichtung bereitgestellt, so dass in diesem Fall kein Schutzniveau im Sinne der Erfindung vorliegt.

Eine solche Vorrichtung ist aus EP 1 491 847 A1 bekannt.

Bei anderen optischen Einrichtungen wie beispielsweise bei einer gekoppelten optischen Einrichtung, die sowohl eine optische Einrichtung für ein Tagsichtgerät, beispielsweise ein Zielfernrohr, als auch eine optische Einrichtung umfassend ein Nachtsichtgerät, beispielsweise eine Wärmebildkamera, umfasst, ist es im Bedrohungsfalle möglich, dass eine optische Einrichtung vollständig von einem Schutzelement einer Schutzrichtung verdeckt wird, da diese im Bedrohungsfalle nicht benötigt ist. Eine gekoppelte optische Einrichtung wird beispielsweise in der DE 695 09 461 T2 beschrieben.

Eine Schutzvorrichtung für eine optische Einrichtung kann derart ausgestaltet sein, dass ein klappenförmiges Schutzelement vor das nicht verwendete Sichtfenster der optischen Einrichtung geschwenkt wird und den Sichtbereich vollständig verdeckt. Somit stellt das Schutzelement wiederum lediglich ein Schutzniveau für die optische Einrichtung zur Verfügung.

Nachteilig an den bekannten Ausgestaltungen ist, dass in der Schutzstellung des Schutzelementes der Sichtbereich der optischen Einrichtung sehr stark beschränkt ist. Dies ist insbesondere dann von Nachteil, wenn die Beobachtung der Bedrohung von besonderem Interesse ist. Dies kann beispielsweise dann der Fall sein, wenn sich das Fahrzeug bei friedenserhaltenden Maßnahmen in einer Menschenmenge befindet oder beim Straßenkampf eine Menschenmenge beobachtet. Es besteht hierbei die Gefahr, dass aus der Menschenmenge heraus eine Person versucht, die optische Einrichtung des Fahrzeugs außer Gefecht zu setzen, beispielsweise dadurch, dass mit Steinen, Farbbeuteln oder Ähnlichem nach der optischen Einrichtung geworfen wird. Falls sich das Schutzelement der Schutzvorrichtung in der Bereitschaftsstellung, in der es abseits des Sichtfensters der optischen Einrichtung steht, befindet, ist überhaupt kein Schutz für die optische Einrichtung gegeben. Falls sich das Schutzelement allerdings in der Schutzstellung befindet, so ist der Sichtbereich aufgrund der kleinen Öffnung der Schutzvorrichtung der optischen Einrichtung derart eingeschränkt, dass eine umfassende Beobachtung eines größeren Winkelbereiches durch das hohe Schutzniveau nicht möglich ist.

Es ist die Aufgabe der Erfindung, dem Benutzer der optischen Einrichtung bei einem ausreichenden Schutzniveau einen größeren Sichtbereich der optischen Einrichtung bereitzustellen, wobei zugleich auf ein höheres Schutzniveau im Bedrohungsfall nicht verzichtet werden soll.

Die Erfindung löst die Aufgabe mit den Merkmalen aus dem Patentanspruch 1. Vorteilhafte Weiterbildungen sind Bestandteil der abhängigen Ansprüche.

Ein Grundgedanke der Erfindung besteht darin, neben dem ersten Schutzelement, welches, insbesondere aus einer Bereitschaftsstellung abseits des Sichtfensters der optischen Einrichtung, in eine Schutzstellung vor das Sichtfenster der optischen Einrichtung verstellbar ist, ein zweites Schutzelement vorzusehen, welches ebenfalls, insbesondere aus einer Bereitschaftsstellung, in eine Schutzstellung verstellbar ist, wobei mittels der Schutzelemente mindestens zwei Schutzniveaus einstellbar sind.

Bevorzugt ist das zweite Schutzelement zusätzlich zum ersten Schutzelement in die Schutzstellung verstellbar. Es ist zudem erfindungsgemäß auch möglich, dass das zweite Schutzelement anstelle des ersten Schutzelementes in die Schutzstellung verstellbar ist. In einer vorteilhaften Ausgestaltung kann jedoch das zweite Schutzelement sowohl anstelle des ersten Schutzelementes als auch zusätzlich zum ersten Schutzelement in die Schutzstellung verstellbar sein, so dass ein drittes Schutzniveau für die optische Einrichtung bereitgestellt wird.

Das erste Schutzniveau wird in diesem Fall dadurch erreicht, dass lediglich das erste Schutzelement in der Schutzstellung steht. Das zweite Schutzniveau wird dadurch erreicht, dass lediglich das zweite Schutzelement in der Schutzstellung steht. Das dritte Schutzniveau wird dadurch erreicht, dass beide Schutzelemente in der Schutzstellung stehen.

Die Schutzvorrichtung kann derart ausgestattet sein, dass bei einem höheren Schutzniveau der Sichtbereich der optischen Einrichtung verringert ist. Zudem kann beim höchsten Schutzniveau der Sichtbereich vollständig vom ersten Schutzelement und/oder vom zweiten Schutzelement verdeckt sein. Dies entspricht einer vollständig geschlossenen Stellung der Schutzvorrichtung.

Die Verstellung der Schutzelemente erfolgt mittels einer Verstellvorrichtung, die insbesondere einen elektromotorischen Antrieb umfassen kann. Bei einer möglichen Ausgestaltung sind die Schutzelemente unabhängig voneinander in die Schutzstellung verstellbar. Bevorzugt weist die Schutzvorrichtung lediglich eine Verstellvorrichtung für beide Schutzelemente auf. Dies kann dadurch erreicht werden, dass die Schutzelemente miteinander gekoppelt sind.

In der Schutzstellung können die Schutzelemente zumindest teilweise übereinanderliegen. Damit der Sichtbereich der optischen Einrichtung nicht vollständig auf Null reduziert ist, kann das erste und/oder das zweite Schutzelement mindestens eine Öffnung mit einer vorgegebenen Öffnungsfläche umfassen. Durch die Öffnungen kann der Sichtbereich der optischen Einrichtung festgelegt werden.

Bei einer besonders bevorzugten Ausgestaltung sind die Öffnungsflächen des ersten und zweiten Schutzelementes unterschiedlich. Somit können in einfacher Weise zwei Schutzniveaus für die optische Einrichtung bereitgestellt werden. Wenn die Schutzelemente in der Schutzstellung zumindest teilweise übereinanderliegen, kann zudem vorgesehen werden, dass eine Öffnung des ersten Schutzelementes in der Schutzstellung über oder unter einer Öffnung des zweiten Schutzelementes liegt. Somit kann der Benutzer der optischen Einrichtung durch die übereinanderliegenden Öffnungen hindurchsehen.

Bevorzugt ist die Schutzvorrichtung derart ausgestaltet, dass das zweite Schutzelement in der Schutzstellung zumindest eine Öffnung des ersten Schutzelementes in der Schutzstellung überdeckt. Somit kann der Sichtbereich durch die Schutzelemente variiert werden, wobei zugleich das Schutzniveau verändert wird.

Bevorzugt ist das erste und/oder das zweite Schutzelement klappenförmig ausgestaltet. Die Öffnungen des ersten und/oder zweiten Schutzelementes können gitterförmig mit einer beliebigen Gitterstruktur ausgestaltet sein. Bevorzugt sind die Öffnungen schlitzförmig ausgestaltet.

Bei einer besonders bevorzugten Ausgestaltung sind die Schutzelemente hinsichtlich ihrer Öffnungen komplementär zueinander aufgebaut.

Durch die komplementäre Ausgestaltung wird erreicht, dass bei einem Bereich, in dem das erste Schutzelement Öffnungen aufweist, das andere Element keine Öffnungen aufweist und umgekehrt. Somit ist es insbesondere möglich, dass das zweite Schutzelement in der Schutzstellung kämmend in das erste Schutzelement in der Schutzstellung eingreift. Somit kann die Schutzvorrichtung nach außen hin eine geschlossene Fläche aufweisen, so dass die Schutzvorrichtung in der Schutzstellung der beiden Schutzelement ballistisch vorteilhaft ausgestaltet ist.

Die Schutzvorrichtung kann erfindungsgemäß auch zum Schutz von zwei benachbarten optischen Einrichtungen ausgestaltet sein, wobei in diesem Fall zumindest ein Schutzelement in der Schutzstellung vor den Sichtfenstern der beiden optischen Einrichtungen liegt.

Bei einer Ausgestaltung der Schutzvorrichtung können ein, vorzugsweise alle Schutzelemente schwenkbar an einer Trägervorrichtung angeordnet sein. Die Trägervorrichtung ist bevorzugt drehfest an der optischen Einrichtung angeordnet. Somit kann erreicht werden, dass sich die Trägervorrichtung mit den Schutzelementen bei einer Drehung der optischen Einrichtung, beispielsweise ein Teleskop, mitdreht, so dass in jeder Drehstellung der optischen Einrichtung der Schutz weiterhin gegeben ist.

Zudem kann das zweite Schutzelement verschiebbar und/oder verschwenkbar am ersten Schutzelement angeordnet sein. Somit kann die Verstellvorrichtung in einfacher Weise ausgeführt werden. Zudem kann die Schutzvorrichtung dadurch baulich kompakter gehalten werden.

Die Schutzvorrichtung kann derart ausgestaltet sein, dass zumindest ein, insbesondere alle Schutzelemente aus einer Stellung, in der sie senkrecht zum Sichtfenster der optischen Einrichtung angeordnet sind, in eine Stellung bewegbar sind, in der sie parallel zum Sichtfenster der optischen Einrichtung angeordnet sind. Bevorzugt kann die Schutzvorrichtung zudem derart ausgestaltet sein, dass das Schutzniveau kontinuierlich einstellbar ist.

Die optische Einrichtung kann ein Periskop, einen Winkelspiegel, ein Zielfernrohr und/oder ein Nachtsichtgerät umfassen.

Mögliche Ausführungsbeispiele der Erfindung werden anhand der Figuren 1 bis 21 beschrieben.

Es zeigen:
- Fig. 1: eine Schutzvorrichtung für ein Periskop mit einem ersten und einem zweiten Schutzelement jeweils in der Schutzstellung;
- Fig. 2: die an einem Periskop angeordnete Schutzvorrichtung nach Fig. 1;
- Fig. 3: die Schutzvorrichtung nach Fig. 1 mit dem zweiten Schutz- element in der Bereitschaftsstellung;
- Fig. 4: einen Ausschnitt der Schutzvorrichtung nach Fig. 3;
- Fig. 5: die an einem Periskop angeordnete Schutzvorrichtung nach Fig. 3;
- Fig. 6: die Schutzvorrichtung nach Fig. 1 in der Bereitschaftsstellung der beiden Schutzelemente;
- Fig. 7: die an einem Periskop angeordnete Schutzvorrichtung nach Fig. 6;
- Fig. 8: eine zweite Ausgestaltung einer Schutzvorrichtung für eine gekoppelte optische Einrichtung mit den beiden Schutzele- menten in der Bereitschaftsstellung;
- Fig. 9: die Schutzvorrichtung nach Fig. 8 mit dem zweiten Schutz- element in der Schutzstellung;
- Fig. 10: die Schutzvorrichtung nach Fig. 8 mit dem ersten Schutzele- ment in der Schutzstellung;
- Fig. 11: die Schutzvorrichtung nach Fig. 8 mit beiden Schutzelemen- ten in der Schutzstellung;
- Fig. 12: eine dritte Ausgestaltung einer Schutzvorrichtung für eine gekoppelte optische Einrichtung mit beiden Schutzelementen in der Bereitschaftsstellung;
- Fig. 13: die Schutzvorrichtung nach Fig. 12 mit dem ersten Schutz- element in der Schutzstellung;
- Fig. 14: die Schutzvorrichtung nach Fig. 12 mit dem zweiten Schutz- element in der Schutzstellung;
- Fig. 15: die Schutzvorrichtung nach Fig. 12 mit beiden Schutzelemen- ten in der Schutzstellung;
- Fig. 16: eine vierte Ausgestaltung einer Schutzvorrichtung für eine gekoppelte optische Einrichtung mit beiden Schutzelementen in der Bereitschaftsstellung;
- Fig. 17: die Schutzvorrichtung nach Fig. 16 mit dem ersten Schutz- element in der Schutzstellung;
- Fig. 18: die Schutzvorrichtung nach Fig. 16 mit dem ersten Schutz- element in der Schutzstellung;
- Fig. 19: die Schutzvorrichtung nach Fig. 16 mit beiden Schutzelemen- ten in der Schutzstellung;
- Fig. 20: eine fünfte Ausgestaltung einer an einem Winkelspiegel an- geordneten Schutzvorrichtung mit allen Schutzelementen in der Teilschutzsstellung und
- Fig. 21: die Schutzvorrichtung nach Fig. 20 mit allen Schutzelemen- ten in der Schutzstellung.

Die Fig. 1 bis 7 zeigen eine Schutzvorrichtung 1 für ein Kommandantenperiskop P, welches auf dem Dach D eines nicht weiter dargestellten Kampffahrzeugs angeordnet ist. Die Schutzvorrichtung 1 umfasst zwei Schutzelemente 2 und 3, die an einer Trägervorrichtung 5 angeordnet sind. Die Trägervorrichtung 5 ist in am Periskop P drehfest angeordnet. Die Schutzvorrichtung 1 umfasst eine Verstellvorrichtung 4, mittels der die beiden Schutzelemente 2 und 3 aus einer Bereitschaftsstellung in die in Fig. 1 und 2 dargestellte Schutzstellung verschwenkbar sind.

In der in den Fig. 3 bis 5 dargestellten Stellung befindet sich das zweite Schutzelement 3 in der Bereitschaftsstellung und das erste Schutzelement 2 in der Schutzstellung vor dem Sichtfenster des Periskops. Das erste Schutzelement 2 weist mehrere, gleichmäßig verteilte, schlitzförmige Öffnungen 6 auf.

Durch das in der Schutzstellung nach Fig. 3 befindliche erste Schutzelement 2 wird ein erstes Schutzniveau für die optische Einrichtung bereitgestellt. Bei diesem ersten Schutzniveau ist der für den Benutzer der optischen Einrichtung zur Verfügung gestellte Sichtbereich ausreichend groß, um die Umgebung gut beobachten zu können. Zugleich ist auch ein ausreichender Schutz gegen geringere Bedrohungen wie Steine o.Ä. gegeben. Im Falle einer größeren Bedrohung kann zusätzlich zum ersten Schutzelement 2 das zweite Schutzelement 3 vor das Sichtfenster der optischen Einrichtung geschwenkt werden. In dieser in Fig. 1 dargestellten Stellung ist der Schutz für die optische Einrichtung deutlich erhöht, wobei die Schutzvorrichtung somit ein zweites Schutzniveau für die optische Einrichtung bereitstellt. Das zweite Schutzniveau bietet somit auch einen Schutz beispielsweise gegen Geschosse.

Das zweite Schutzelement 3 weist lediglich eine schlitzförmige Öffnung 7 auf. Diese liegt über einer Öffnung 6 des Schutzelementes 2, so dass der Benutzer der optischen Einrichtung durch beide übereinanderliegenden Öffnungen hindurchsehen kann. Durch das höhere Schutzniveau ist allerdings der Sichtbereich der optischen Einrichtung stärker eingeschränkt.

Die Fig. 6 und 7 zeigen die Schutzvorrichtung 1 mit den beiden Schutzelementen 2 und 3 in der Bereitschaftsstellung. Hierbei wird die Durchsicht des Periskops P nicht behindert.

Die Verstellvorrichtung 4 und der Verstellvorgang werden anhand von Fig. 5 beschrieben: Die beiden Schutzelemente 2 und 3 sind an beiden Seiten der Trägervorrichtung 5 über jeweils einen Schlitten 14 mit der Trägervorrichtung 5 verbunden, wobei der Schlitten 14 in einer Führung 15 verschiebbar gelagert ist. Der Schlitten 14 wird mittels einer Spindel, die jeweils innerhalb der Trägervorrichtung 5 drehbar gelagert ist, und mittels Antriebsriemen durch einen Elektromotor angetrieben bewegt. Das Schutzelement 3 ist über ein Langloch 11 und einem durch das Langloch 11 geführten Zapfen 12 mit dem Schlitten 14 derart verbunden, dass eine Schwenkbewegung des Schutzelements 3 möglich ist. Das Schutzelement 2 ist über einen Lagerzapfen 13 schwenkbar an dem Schlitten 14 angeordnet, so dass das Schutzelement 2 in die Bereitschaftsstellung schwenkbar ist. Wenn sich beide Schutzelemente 2 und 3 in der Bereitschaftsstellung befinden (Fig. 6), wird der Schlitten 14 in der Führung 15 bewegt, bis die Anschlagzapfen 8, die am Schutzelement 2 angeordnet sind, in entsprechende Ausnehmungen 9 an der Trägervorrichtung 5 eingreifen, so dass die Verstellbewegung begrenzt und eine Lagesicherung erreicht wird.

Die Fig. 8 bis 19 zeigen drei Ausgestaltungen von Schutzvorrichtungen für eine gekoppelte optische Einrichtung, die in nicht dargestellter Weise eine Wärmebildkamera als Nachtsichtgerät und ein Zielfernrohr als Tagsichtgerät umfasst.

Die Fig. 8 bis 11 zeigen eine Schutzvorrichtung 21 mit zwei Schutzelementen 22 und 23, die an einer Trägervorrichtung 25 angeordnet sind. Das zweite Schutzelement 23 ist klappenförmig ausgestaltet und weist keine Öffnung auf. In der in Fig. 9 dargestellten Schutzstellung überdeckt sie das Zielfernrohr vollständig. Das erste Schutzniveau für das Tagsichtgerät wird somit durch das zweite Schutzelement 23 in der Schutzstellung bereitgestellt.

Das erste Schutzelement 22 ist in einem Teilbereich ebenfalls klappenförmig ausgestaltet, so dass es in der in Fig. 10 dargestellten Schutzstellung das Nachtsichtgerät vollständig überdeckt. Zudem weist das erste Schutzelement 22 einen gitterförmigen Abschnitt auf, welcher in der Schutzstellung (Fig. 10) vor dem Sichtfenster des Tagsichtgerätes steht. Somit wird für das Tagsichtgerät durch das Schutzelement 22 ein zweites Schutzniveau bereitgestellt.

In Fig. 11 ist dargestellt, dass auch beide Schutzelemente zugleich vor die optische Einrichtung verstellbar sind, so dass sowohl das Nachtsichtgerät als auch das Tagsichtgerät vollständig verschlossen sind.

In den Fig. 12 bis 16 ist eine weitere Ausgestaltung einer Schutzvorrichtung 41 dargestellt, die in gleicher Weise wie die in den Fig. 8 bis 11 dargestellte Schutzvorrichtung 21 verwendbar ist. Die an der Trägervorrichtung 45 angeordnete Schutzvorrichtung 41 weist wiederum zwei Schutzelemente 42 und 43 auf. Zum Unterschied gegenüber der vorherigen Ausgestaltung ist das zweite Schutzelement 43 hinsichtlich der Öffnungen komplementär zum ersten Schutzelement 42 ausgestaltet. Somit kann für das Tagsichtgerät ein erstes Schutzniveau gemäß der in Fig. 13 dargestellten Stellung erreicht werden. Ein zweites Schutzniveau wird durch das in Fig. 14 dargestellte zweite Schutzelement 43 bereitgestellt. Ein drittes Schutzniveau schließlich wird für das Tagsichtgerät gemäß der in Fig. 15 dargestellten Stellung der beiden Schutzelemente 42 und 43 bereitgestellt.

Eine weitere Ausgestaltung einer Schutzvorrichtung 61 ist in den Figuren 16 bis 19 dargestellt, die für den gleichen Einsatzzweck wie die vorhergehenden Schutzvorrichtungen 21 und 41 verwendbar ist. Die Schutzvorrichtung 61 umfasst wiederum zwei Schutzelemente 62 und 63, die an einer Trägervorrichtung 65 schwenkbar angeordnet sind. Die beiden Schutzvorrichtungen 62 und 63 sind hinsichtlich ihrer Öffnungen komplementär aufgebaut und unabhängig voneinander verstellbar. Somit ergeben sich sowohl für das Nachtsichtgerät als auch für das Tagsichtgerät drei jeweils in den Figuren 14, 15 und 16 dargestellte Schutzniveaus.

Die Fig. 20 und 21 zeigen eine fünfte erfindungsgemäße Ausgestaltung einer Schutzvorrichtung 81, die über eine Trägervorrichtung 85 an einem Winkelspiegel W auf dem Dach D eines nicht weiter dargestellten militärischen Fahrzeugs angeordnet ist. Die Schutzvorrichtung 85 weist zwei äußere Schutzelemente 82 und ein mittleres Schutzelement 83 auf, die über ein Gestänge 89 mechanisch gekoppelt sind und mittels eines manuell betätigbaren Hebels 88 in die in Fig. 21 dargestellte Schutzstellung verschwenkbar sind. Die Schutzelemente 82 und 83 weisen Ausnehmungen 86 auf, die in der Schutzstellung (Fig. 21) kreisförmige Öffnungen darstellen, welche eine Minimalsicht durch den Winkelspiegel bei einem hohen Schutzniveau zulassen. Bei geöffneten Schutzelementen 82 und 83 gemäß Fig. 20 ist eine bessere Sicht gegeben, wobei durch das mittlere Schutzelement 83, welches nach wie vor vor dem Sichtfenster des Winkelspiegels W liegt, ein Basis-Schutz mit einem geringeren Schutzniveau gegeben ist. Somit befinden sich die Schutzelemente 32 und 33 in Fig. 20 in einer Teilschutzstellung.

Über die Verstellvorrichtung 85, die das Gestänge 89 umfasst, können die Schutzelemente 82 und 83 aus der Schutzstellung gemäß Fig. 21 , in der sie parallel zum Sichtfenster S der optischen Einrichtung angeordnet sind, in die Teilschutzstellung gemäß Fig. 20 verschwenkt werden, in der sie senkrecht zum Sichtfenster S der optischen Einrichtung angeordnet sind. Es sind somit auch Zwischenstellungen möglich, in denen die Schutzelemente 82 und 83 schräg zum Sichtfenster S angeordnet sind. Somit ist bei dieser vorteilhaften Ausgestaltung eine kontinuierliche Einstellung des Schutzniveaus möglich.

## Patentansprüche

1. Schutzvorrichtung für eine optische Einrichtung eines Fahrzeugs, insbesondere eines Kampffahrzeugs, mit zwei Schutzelementen (2, 3, 22, 23, 42, 43, 62, 63), die mittels einer Verstellvorrichtung (4a, 4b), insbesondere aus einer Bereitschaftsstellung abseits eines Sichtfensters (S) der optischen Einrichtung, in eine Schutzstellung vor das Sichtfenster (S) der optischen Einrichtung verstellbar sind, wobei mittels der Schutzelemente (2, 3, 22, 23, 42, 43, 62, 63) zwei Schutzniveaus einstellbar sind
**dadurch gekennzeichnet,**
**dass** das zweite Schutzelement (3, 23, 43, 63) in der Schutzstellung kämmend in das erste Schutzelement (2, 22, 42, 62) in der Schutzstellung eingreift und/oder dass die beiden Schutzelemente (2, 3, 22, 23, 42, 43, 62, 63) in der Schutzstellung zumindest teilweise übereinanderliegen.

2. Schutzvorrichtung für eine optische Einrichtung eines Fahrzeugs, insbesondere eines Kampffahrzeugs, mit zwei Schutzelementen (2, 3, 22, 23, 42, 43, 62, 63, 82, 83), die mittels einer Verstellvorrichtung (4a, 4b) in eine Schutzstellung vor das Sichtfenster (S) der optischen Einrichtung verstellbar sind, wobei mittels der Schutzelemente (2, 3, 22, 23, 42, 43, 62, 63, 82, 83) zwei Schutzniveaus einstellbar sind
**dadurch gekennzeichnet,**
**dass** zumindest ein, insbesondere alle Schutzelemente (82, 83) aus einer Stellung, in der sie senkrecht zum Sichtfenster (S) der optischen Einrichtung angeordnet sind, in eine Stellung bewegbar sind, in der sie parallel zum Sichtfenster (S) der optischen Einrichtung angeordnet sind.

3. Schutzvorrichtung nach Anspruch 1, **dadurch gekennzeichnet, dass** das zweite Schutzelement (3, 23, 43, 63) zusätzlich zum ersten Schutzelement (2, 22, 42, 62) oder anstelle des ersten Schutzelements (2, 22, 42, 62) in die Schutzstellung verstellbar ist.

4. Schutzvorrichtung nach Anspruch 3, **dadurch gekennzeichnet, dass** das zweite Schutzelement (3, 23, 43, 63) anstelle des ersten Schutzelements (2, 22, 42, 62) und zusätzlich zum ersten Schutzelement (2, 22, 42, 62) in die Schutzstellung verstellbar ist und **dadurch** ein drittes Schutzniveau für die optische Einrichtung bereitstellt.

5. Schutzvorrichtung nach einem der vorhergehenden Ansprüche, **dadurch gekennzeichnet, dass** bei einem höheren Schutzniveau der Sichtbereich der optischen Einrichtung verringert ist, wobei insbesondere beim höchsten Schutzniveau der Sichtbereich vollständig von dem ersten und/oder dem zweiten Schutzelement (22, 23, 42, 43, 62, 63) verdeckt ist.

6. Schutzvorrichtung nach einem der vorhergehenden Ansprüche, **dadurch gekennzeichnet, dass** die Schutzelemente (2, 3, 22, 23, 42, 43, 62, 63) mittels der Verstellvorrichtung unabhängig voneinander in die Schutzstellung verstellbar sind.

7. Schutzvorrichtung nach einem der vorhergehenden Ansprüche, **dadurch gekennzeichnet, dass** das erste Schutzelement (2, 22, 42, 62, 82) und/oder das zweite Schutzelement (3, 23, 43, 63, 83) mindestens eine Öffnung (6, 7) mit einer vorgegebenen Öffnungsfläche umfasst, wobei insbesondere die Öffnungsfläche des ersten und zweiten Schutzelements (2, 3, 22, 23, 42, 43, 62, 63) unterschiedlich ist.

8. Schutzvorrichtung nach Anspruch 7, **dadurch gekennzeichnet, dass** eine Öffnung (6) des ersten Schutzelements (2, 22, 42, 62) in der Schutzstellung über oder unter einer Öffnung (7) des zweiten Schutzelements (3, 23, 43, 63) in der Schutzstellung liegt.

9. Schutzvorrichtung nach Anspruch 7 und Anspruch 8, **dadurch gekennzeichnet, dass** das zweite Schutzelement (3, 23, 43, 63) in der Schutzstellung zumindest eine Öffnung des ersten Schutzelements (2, 22, 42, 62) in der Schutzstellung überdeckt.

10. Schutzvorrichtung nach einem der vorhergehenden Ansprüche, **dadurch gekennzeichnet, dass** das erste und/oder zweite Schutzelement (2, 3, 22, 23, 42, 43, 62, 63) klappenförmig ausgestaltet ist.

11. Schutzvorrichtung nach einem der vorhergehenden Ansprüche, **dadurch gekennzeichnet, dass** das erste und/oder das zweite Schutzelement (2, 3, 22, 23, 42, 43, 62, 63) gitterförmige und/oder schlitzförmige Öffnungen aufweist.

12. Schutzvorrichtung nach einem der vorhergehenden Ansprüche, **dadurch gekennzeichnet, dass** die Schutzelemente (2, 3, 22, 23, 42, 43, 62, 63) hinsichtlich ihrer Öffnungen komplementär aufgebaut sind.

13. Schutzvorrichtung nach einem der vorhergehenden Ansprüche, **dadurch gekennzeichnet, dass** die Schutzvorrichtung für zwei benachbarte optische Einrichtungen ausgestaltet ist, wobei zumindest ein Schutzelement (22, 23, 42, 43, 62, 63) in der Schutzstellung vor den Sichtfenstern der beiden optischen Einrichtungen liegt.

14. Schutzvorrichtung nach einem der vorhergehenden Ansprüche, **dadurch gekennzeichnet, dass** das zweite Schutzelement verschiebbar und/oder schwenkbar an dem ersten Schutzelement angeordnet ist.

15. Schutzvorrichtung nach einem der vorhergehenden Ansprüche, **dadurch gekennzeichnet, dass** zumindest ein, vorzugsweise alle Schutzelemente (2, 3, 22, 23, 42, 43, 62, 63, 82, 83) schwenkbar an einer Trägervorrichtung (5, 25, 45, 65, 85) angeordnet sind.

## Claims

1. Protection device for an optical apparatus of a vehicle, in particular of a military vehicle, having two protection elements (2, 3, 22, 23, 42, 43, 62, 63), which can be adjusted, by means of an adjustment device (4a, 4b), in particular from a standby position beyond a viewing window (S) for the optical apparatus, into a protection position in front of the viewing window (S) of the optical apparatus, wherein two protection levels can be set by means of the protection elements (2, 3, 22, 23, 42, 43, 62, 63), **characterized in that** the second protection element (3, 23, 43, 63) in the protection position engages combing with the first protection element (2, 22, 42, 62) in the protection position and/or that the two protection elements (2, 3, 22, 23, 42, 43, 62, 63) in the protection position, at least partly, lie on top of one another.

2. Protection device for an optical apparatus of a vehicle, in particular of a military vehicle, having two protection elements (2, 3, 22, 23, 42, 43, 62, 63, 82, 83), which can be adjusted, by means of an adjustment device (4a, 4b) into a protection position in front of the viewing window (S) of the optical apparatus, wherein two protection levels can be set by means of the protection elements (2, 3, 22, 23, 42, 43, 62, 63, 82, 83), **characterized in that** at least one, in particular all protection elements (82, 83) can be moved from a position, in which they are arranged perpendicularly to the viewing window (S) of the optical apparatus, into a position, in which they are arranged parallel to the viewing window (S) of the optical apparatus.

3. Protection device according to claim 1, **characterized in that** the second protection element (3, 23, 43, 63), in addition to the first protection element (2, 22, 42, 62) or in place of the first protection element (2, 22, 42, 62), can be adjusted into the protection position.

4. Protection device according to claim 3, **characterized in that** the second protection element (3, 23, 43, 63), in place of the first protection element (2, 22, 42, 62) and in addition to the first protection element (2, 22, 42, 62), can be adjusted into the protection position and as a result a third protection level is created for the optical apparatus.

5. Protection device according to any one of the preceding claims, **characterized in that** with a higher protection level the viewing range of the optical apparatus is reduced, wherein in particular with the highest protection level the viewing range is completely covered by the first and/or second protection element (22, 23, 42, 43, 62, 63).

6. Protection device according to any one of the preceding claims, **characterized in that** the protection elements (2, 3, 22, 23, 42, 43, 62, 63) can be adjusted into the protection position, independently from one another by means of the adjustment device.

7. Protection device according to any one of the preceding claims, **characterized in that** the first protection element (2, 22, 42, 62, 82) and/or the second protection element (3, 23, 43, 63, 83) comprises at least one opening (6, 7) with a predetermined opening surface, wherein in particular the opening surface of the first and second protection element (2, 3, 22, 23, 42, 43, 62, 63) is different.

8. Protection device according to claim 7, **characterized in that** an opening (6) of the first protection element (2, 22, 42, 62) in the protection position lies over or under an opening (7) of the second protection element (3, 23, 43, 63) in the protection position.

9. Protection device according to claim 7 and claim 8, **characterized in that** the second protection element (3, 23, 43, 63) in the protection position covers at least one opening of the first protection element (2, 22, 42, 62) in the protection position.

10. Protection device according to any one of the preceding claims, **characterized in that** the first and/or second protection element (2, 3, 22, 23, 42, 43, 62, 63) is flap-shaped.

11. Protection device according to any one of the preceding claims, **characterized in that** the first and/or second protection element (2, 3, 22, 23, 42, 43, 62, 63) comprise grid-like and/or slit-shaped openings.

12. Protection device according to any one of the preceding claims, **characterized in that** the protection elements (2, 3, 22, 23, 42, 43, 62, 63) are constructed in a complementary manner with respect to their openings.

13. Protection device according to any one of the preceding claims, **characterized in that** the protection device is designed for two adjacent optical apparatus, wherein at least one protection element (22, 23, 42, 43, 62, 63) lies in the protection position in front of the viewing windows of the two optical apparatus.

14. Protection device according to any one of the preceding claims, **characterized in that** the second protection element is displaceably and/or pivotally arranged on the first protection element.

15. Protection device according to any one of the preceding claims, **characterized in that** at least one, preferably all protection elements (2, 3, 22, 23, 42, 43, 62, 63, 82, 83) are pivotally arranged on a support device (5, 25, 45, 65, 85).

## Revendications

1. Dispositif de protection pour un système optique d'un véhicule, en particulier d'un véhicule de combat, comprenant deux éléments de protection (2, 3, 22, 23, 42, 43, 62, 63), qui peuvent être déplacés au moyen d'un dispositif de déplacement (4a, 4b), en particulier à partir d'une position d'attente à l'écart d'une fenêtre de visée (S) du système optique, dans une position de protection devant la fenêtre de visée (S) du système optique, dans lequel deux niveaux de protection peuvent être réglés au moyen des éléments de protection (2, 3, 22, 23, 42, 43, 62, 63),
**caractérisé en ce que**
le second élément de protection (3, 23, 43, 63) dans la position de protection s'engage par engrènement dans le premier élément de protection (2, 22, 42, 62) dans la position de protection et/ou **en ce que** les deux éléments de protection (2, 3, 22, 23, 42, 43, 62, 63) sont superposés au moins partiellement dans la position de protection.

2. Dispositif de protection pour un système optique d'un véhicule, en particulier d'un véhicule de combat, comprenant deux éléments de protection (2, 3, 22, 23, 42, 43, 62, 63, 82, 83), qui peuvent être déplacés au moyen d'un dispositif de déplacement (4a, 4b) dans une position de protection devant la fenêtre de visée (S) du système optique, dans lequel deux niveaux de protection peuvent être réglés au moyen des éléments de protection (2, 3, 22, 23, 42, 43, 62, 63, 82, 83),
**caractérisé en ce que**
au moins un, en particulier tous les éléments de protection (82, 83) peuvent être déplacés à partir d'une position dans laquelle ils sont disposés perpendiculairement à la fenêtre de visée (S) du système optique, dans une position dans laquelle ils sont disposés parallèlement à la fenêtre de visée (S) du système optique.

3. Dispositif de protection selon la revendication 1, **caractérisé en ce que** le second élément de protection (3, 23, 43, 63) peut être déplacé, en supplément du premier élément de protection (2, 22, 42, 62) ou à la place du premier élément de protection (2, 22, 42, 62), dans la position de protection.

4. Dispositif de protection selon la revendication 3, **caractérisé en ce que** le second élément de protection (3, 23, 43, 63) peut être déplacé, à la place du premier élément de protection (2, 22, 42, 62) et en supplément du premier élément de protection (2, 22, 42, 62), dans la position de protection et met ainsi à disposition un troisième niveau de protection pour le système optique.

5. Dispositif de protection selon l'une quelconque des revendications précédentes, **caractérisé en ce que**, avec un niveau de protection supérieur, la zone de visée du système optique est réduite, la zone de visée étant masquée complètement par le premier et/ou le second élément de protection (22, 23, 42, 43, 62, 63) en particulier avec le niveau de protection maximal.

6. Dispositif de protection selon l'une quelconque des revendications précédentes, **caractérisé en ce que** les éléments de protection (2, 3, 22, 23, 42, 43, 62, 63) peuvent être déplacés au moyen du dispositif de déplacement indépendamment les uns des autres dans la position de protection.

7. Dispositif de protection selon l'une quelconque des revendications précédentes, **caractérisé en ce que** le premier élément de protection (2, 22, 42, 62, 82) et/ou le second élément de protection (3, 23, 43, 63, 83) comprend/comprennent au moins une ouverture (6, 7) avec une surface d'ouverture prédéfinie, en particulier la surface d'ouverture du premier et du second élément de protection (2, 3, 22, 23, 42, 43, 62, 63) étant différente.

8. Dispositif de protection selon la revendication 7, **caractérisé en ce qu'**une ouverture (6) du premier élément de protection (2, 22, 42, 62) dans la position de protection est située au-dessus ou au-dessous d'une ouverture (7) du second élément de protection (3, 23, 43, 63) dans la position de protection.

9. Dispositif de protection selon la revendication 7 et la revendication 8, **caractérisé en ce que** le second élément de protection (3, 23, 43, 63) recouvre dans la position de protection au moins une ouverture du premier élément de protection (2, 22, 42, 62) dans la position de protection.

10. Dispositif de protection selon l'une quelconque des revendications précédentes, **caractérisé en ce que** le premier et/ou le second élément de protection (2, 3, 22, 23, 42, 43, 62, 63) est/sont conçu(s) en forme de clapet.

11. Dispositif de protection selon l'une quelconque des revendications précédentes, **caractérisé en ce que** le premier et/ou le second élément de protection (2, 3, 22, 23, 42, 43, 62, 63) présente/présentent des ouvertures en forme de grille et/ou en forme de fente.

12. Dispositif de protection selon l'une quelconque des revendications précédentes, **caractérisé en ce que** les éléments de protection (2, 3, 22, 23, 42, 43, 62, 63) sont conçus complémentaires en ce qui concerne leurs ouvertures.

13. Dispositif de protection selon l'une quelconque des revendications précédentes, **caractérisé en ce que** le dispositif de protection est conçu pour deux systèmes optiques voisins, sachant qu'au moins un élément de protection (22, 23, 42, 43, 62, 63) est situé dans la position de protection devant les fenêtres de visée des deux systèmes optiques.

14. Dispositif de protection selon l'une quelconque des revendications précédentes, **caractérisé en ce que** le second élément de protection est disposé de façon coulissante et/ou pivotante sur le premier élément de protection.

15. Dispositif de protection selon l'une quelconque des revendications précédentes, **caractérisé en ce qu'**au moins un, de préférence tous les éléments de protection (2, 3, 22, 23, 42, 43, 62, 63, 82, 83) sont disposés de façon pivotante sur un dispositif de support (5, 25, 45, 65, 85).
